# FASCICULE DE BREVET EUROPEEN

(11) **EP 4 300 212 B1**
(45) Date de publication et mention de la délivrance du brevet: **11.03.2026**
(21) Numéro de dépôt: 22181550.9
(22) Date de dépôt: 28.06.2022
(51) Int. Cl.: G04B 19/02, G04B 37/18, G04B 37/00, G04B 45/00

(54) **MONTRE MODULAIRE**
MODULARE ARMBANDUHR
MODULAR WATCH

(43) Date de publication de la demande: 03.01.2024
(73) Titulaire: The Swatch Group Research and Development Ltd, 2074 Marin (CH)
(72) Inventeur: NICOLAS, Cédric, 2000 Neuchâtel (CH); BORN, Jean-Jacques, 1110 Morges (CH); NAPOLI, Sophie, 2000 Neuchâtel (CH); FRANÇOIS, Nicolas, 2000 Neuchâtel (CH); RODRIGUEZ, Pablo, 2074 Marin-Epagnier (CH)
(74) Mandataire: ICB SA

(56) Documents cités:
- EP-A2- 0 862 098
- DE-A1- 2 263 742
- DE-A1- 2 547 657

## Description

### Domaine technique de l'invention

L'invention concerne une pièce mécanique modulaire.

Plus précisément, l'invention concerne une montre mécanique modulaire formée de plusieurs modules interchangeables.

### Arrière-plan technologique

L'apparence d'une montre est généralement déterminée par la forme et/ou la couleur de la carrure, la couronne, éventuellement par le verre, par le cadran ainsi que par les aiguilles. Le bracelet peut également participer à l'aspect esthétique de la montre.

De nos jours, il est particulièrement intéressant pour le porteur de pouvoir modifier l'apparence de sa montre afin de l'adapter à sa tenue par exemple ou bien de se distinguer des autres modèles de montres.

Il est donc intéressant de proposer une montre dont l'apparence est facilement modifiable et/ou personnalisable par le porteur pour s'adapter à la mode actuelle.

De même, l'habillage est souvent soumis à des rayures ou diverses usures lorsque la montre est portée quotidiennement alors que le mouvement reste en parfait état. Ainsi lorsque le boîtier est trop abimé ou usé le porteur doit passer par un magasin spécialisé pour le changer.

On connait par exemple du document EP 0862 098 une montre modulaire permettant de modifier l'apparence de la montre plus ou moins facilement. Une telle montre comprend un module d'affichage dans lequel sont montés le cadran, les aiguilles et un verre de protection et un module horloger abritant le mouvement, les deux modules étant prévus pour être démontables l'un par rapport à l'autre. Une telle montre permet donc de changer l'apparence du module affichage de cette dernière tout en conservant le module horloger.

Bien que cette solution donne en partie satisfaction, il se pose un problème d'étanchéité entre les deux modules. En effet, l'étanchéité d'une telle montre est loin d'être fiable à cause de la pluralité d'axes s'étendant à l'extérieur du module horloger. De même, une telle solution pose problème lors d'un changement du boîtier d'affichage par un autre car cela implique de déconnecter les aiguilles d'affichage ce qui entraine une désynchronisation des aiguilles qui devient apparente lors du remontage du module horloger. Le document DE 2 263 742 A1 divulgue un exemple de l'art antérieur pour une montre avec modules et des moyens d'engrenage magnétiques entre les modules.

### Résumé de l'invention

La présente invention a pour but principal de fournir une montre modulaire dont l'apparence est facilement modifiable par le porteur, avec une étanchéité fiable et qui ne nécessite pas de réglage de la montre après avoir remplacé un module.

A cet effet, l'invention concerne une montre modulaire comprenant au moins :
- une carrure ;
- un fond ;
- un module d'affichage comprenant un cadran, des moyens d'affichage de l'heure, une glace et des premier moyens d'engrenage magnétiques ;
- un module horloger comprenant un mouvement horloger avec des second moyens d'engrenage magnétique agencé pour coopérer avec les moyens d'engrenage magnétiques du module d'affichage ;
- des premier et second brins de bracelet solidaires de la carrure au niveau d'une paire de cornes.

Selon l'invention le module d'affichage et le module horloger sont montés l'un sur l'autre, ledit module d'affichage étant monté fixe contre la carrure et le module horloger étant monté mobile en rotation entre le fond et le module d'affichage pour effectuer le réglage de l'heure.

Conformément à d'autres variantes avantageuses de l'invention :
- les moyens d'engrenage magnétiques comprennent une première roue des minutes présentant au moins un aimant, ladite première roue des minutes étant agencée pour coopérer avec une seconde roue des minutes des second moyens d'engrenage magnétiques, ladite seconde roue des minutes présentant aussi au moins un aimant ;
- les modules d'affichage et horloger sont tous les deux étanches ;
- le module horloger comprend une denture de positionnement angulaire coopérant avec des moyens élastiques solidaires du module d'affichage ou de la carrure pour retenir le module horloger dans une position angulaire déterminée ;
- les moyens d'affichage de l'heure comprennent une aiguille des heures et une aiguille des minutes ;
- la montre modulaire comprend des moyens de blocage en rotation du module horloger, lesdits moyens de blocage étant formés par une portion des brins de bracelet entre chaque paire de cornes de la carrure coopérant avec le module horloger ;
- les moyens de blocage en rotation comprennent une cannelure formée sur le pourtour extérieur du module horloger ;
- la cannelure formée sur le pourtour extérieur du module horloger comprend N x 60 encoches, N étant strictement supérieur à zéro ;
- la face supérieure du module horloger qui est en regard du module d'affichage est fermée par une plaque non ferromagnétique ;
- le module horloger comprend un mouvement mécanique ou un mouvement quartz ;
- le centre de rotation du module horloger, le centre de rotation de la première roue des minutes et le centre de rotation de la seconde roue des minutes sont coaxiaux.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue éclatée en perspective d'une montre modulaire selon l'invention ;
- la figure 2 représente une vue en coupe d'une montre modulaire selon l'invention.

### Description détaillée de l'invention

La figure 1 illustre une montre modulaire 1 selon l'invention. La montre comprend une carrure 10, un fond 11, un module d'affichage 12 comprenant un cadran 2, des moyens d'affichage de l'heure, une glace 5, un module horloger 13 comprenant un mouvement horloger. La montre 1 comprend également deux brins de bracelet X et Y fixés à la carrure 10 au niveau de deux paires de cornes 20, 21, les brins étant fixés par le biais d'une barrette. La montre 1 peut aussi comprendre une lunette 14 tournante ou non.

Les moyens d'affichage comprennent de manière classique une aiguille des heures 3 et une aiguille des minutes 4. Les moyens d'affichage peuvent aussi comprendre une aiguille des secondes, mais le réglage de l'heure devient alors moins pratique.

Le module horloger 13 est agencé pour recevoir un mouvement mécanique ou un mouvement à quartz et comprend des premiers moyens d'engrenage adaptés pour pouvoir assurer la rotation des aiguilles des heures 3 et des minutes 4 du module d'affichage 12 autour d'un axe de rotation A. Le module d'affichage comprend quant à lui le cadran 2, les aguilles 3, 4, la glace 5 et des seconds moyens d'engrenage coopérant avec les premiers moyens d'engrenage du module horloger 13.

Les premiers et seconds moyens d'engrenage se présente sous la forme de roues magnétiques formant une transmission magnétique entre le module d'affichage et le module horloger.

Ces moyens d'engrenage magnétiques sont particulièrement bien adaptés à une telle montre modulaire et permettent un assemblage ou désassemblage facilité entre les deux modules 12, 13 sans se soucier d'un quelconque accouplement d'axes pour entrainer les aguilles, ou d'une désynchronisation des aiguilles, ni d'un problème d'étanchéité.

En effet, la transmission magnétique permet de rendre la construction du module d'affichage 12 et du module horloger 13 étanches, cers derniers ne nécessitant pas l'utilisation d'un arbre (ou plusieurs arbres coaxiaux) de transmissions entre eux pour entrainer les aiguilles d'affichage.

De manière classique, les aiguilles des heures et des minutes 3, 4 comprennent chacune une planche 30, 40 s'étendant parallèlement au cadran 2 et dont l'extrémité est agencée pour indiquer l'heure courante et les minutes sur le cadran. Les aiguilles 3, 4 comprennent également une partie cylindrique, dite canon 31, 41, d'axe de symétrie coïncidant avec l'axe de rotation A, chaque canon étant respectivement prévu solidaire d'une roue des heures 122 et roue des minutes 120.

De manière conventionnelle, le canon 41 de l'aiguille des minutes, s'étend selon la même direction que le canon 31 de l'aiguille des heures 3, le canon 41 de l'aiguille des minutes 4 logeant dans le canon 31 de l'aiguille des heures 3. De telle sorte, chaque aiguille est adaptée pour être entraînée en rotation autour du même axe de rotation A.

Selon l'invention, les premiers et seconds moyens d'engrenage se présentent sous la forme de roues magnétiques, chacune des roues recevant au moins un aimant 121, 131 à sa périphérie. Avantageusement, les roues magnétiques comprennent une première roue des minutes 120 présentant au moins un aimant 121, la première roue des minutes 120 étant agencée pour coopérer avec une seconde roue des minutes 130 des second moyens d'engrenage magnétiques, la seconde roue des minutes 130 présentant aussi au moins un aimant 131.

Le module horloger est fermé, du côté de la face en regard du module d'affichage ou la face supérieure, par une plaque non ferromagnétique telle qu'une plaque en saphir par exemple. La face inferieure du module horloger peut quant à elle être fermée par un fond classique en métal, une glace saphir pour voir le calibre ou même être d'un seul bloc avec le module.

Comme on peut l'observer sur les figures 1 et 2, le module horloger 13 présente, sur sa face inférieure, deux épaulements 134, 135 successifs agencés pour coopérer avec le fond 11. Un tel agencement permet un assemblage simple et fiable tout en autorisant la rotation du module horloger 13 par rapport au fond 11.

Le module d'affichage 12 est placé par-dessus le module horloger 13 et est monté fixe contre la carrure 10. Le module d'affichage 12 peut être fixé à la carrure 10 en venant le placer depuis le dessous ou le dessus de la carrure 10 et maintenu par une lunette 14 par exemple.

Dans le cas de figure où le module d'affichage 12 est placé depuis le dessous de la carrure 10, ce dernier est indexé par rapport à la carrure 10 via des moyens de positionnement tels qu'une excroissance 123 solidaire du module d'affichage 12 et agencée pour coopérer avec une encoche 124 formée dans la carrure 10. Le module d'affichage 12 est alors maintenu entre la carrure 10 et le module horloger 13 une fois le fond 11 fixé à la carrure 10.

Dans le cas de figure où le module d'affichage 12 est placé depuis le dessus de la carrure 10, ce dernier est également indexé par rapport à la carrure 10 via des moyens de positionnement tels qu'une excroissance 123 solidaire du module 12 et agencée pour coopérer avec une encoche 124 formée dans la carrure 10. De manière maintenir le module d'affichage 12 en place sur la carrure 10, une lunette 14 est vissée sur la carrure 10 par-dessus le module d'affichage 12, et le module horloger 13 est maintenu entre la carrure 10 et le fond 11 une fois ce dernier fixé à la carrure 10.

Bien évidemment d'autres modes de montage du module d'affichage peuvent être utilisés sans nécessiter de profondes modifications, par exemple un filetage peut être agencé sur la paroi interne de la carrure 10 pour venir y visser le module d'affichage 12.

Une montre modulaire 1 selon l'invention comprend des moyens de blocage en rotation du module horloger 13. Avantageusement, les moyens de blocage sont formés par une portion des brins de bracelet entre chaque paire de cornes 20, 30 de la carrure. Chacune des portions est agencée pour coopérer avec le module horloger, le module horloger 13 comprenant une cannelure 40 formée sur son pourtour extérieur agencée pour coopérer avec les moyens de blocage.

Avantageusement, la cannelure correspond à un multiple de la minuterie avec Nx60 encoches pour pouvoir positionner l'aiguille des minutes de manières précise, N étant strictement supérieur à zéro.

Ainsi, à l'état de repos ou dans la position de blocage, les portions des brins de bracelet entre chaque paire de cornes 20, 30 reposent contre le pourtour extérieur et empêchent la rotation de ce dernier.

Selon un premier mode de réalisation, les brins de bracelet sont élaborés à partir d'une matière élastomère pour maximiser les forces de friction et fournir un blocage fiable du module horloger.

Selon un deuxième mode de réalisation, au moins un brin de bracelet comprend un ergot rigide coopérant avec le module horloger, l'ergot se logeant entre une encoche de deux cannelures et bloquant totalement le module horloger.

Pour autoriser la rotation du module horloger 13, et passer dans une position dite libre en rotation, il suffit de pincer au moins un brin de bracelet à proximité d'une paire de cornes 20, 30 pour faire pivoter le brin autour de la barrette le rattachant à la carrure ou faire pivoter le brin sous la montre pour libérer l'ergot d'une encoche et ainsi libérer le module horloger en rotation.

De tels moyens de blocage sont donc particulièrement bien adaptés pour une montre modulaire et pour prévenir une rotation involontaire du module horloger et provoquer une modification de l'heure.

Selon un autre mode de réalisation, le module horloger comprend une denture annulaire de positionnement angulaire (non représentée sur les figures), à la périphérie de sa face supérieure (c'est-à-dire la face en contact avec le module d'affichage), la denture coopérant avec des moyens élastiques solidaires du module d'affichage pour retenir le module horloger dans une position angulaire déterminée.

Selon l'invention, le module horloger 13 est monté mobile en rotation entre le fond et le module d'affichage 12 pour effectuer le réglage de l'heure. Pour régler l'heure, il suffit de faire tourner tout le module horloger.

Le centre de rotation du module horloger étant le même que celui de la première et de la seconde roue des minutes portant les aimants, une rotation du module entrainera une rotation de l'aiguille des minutes du module d'affichage. Selon l'invention, un tour complet du module horloger équivaut à un tour complet de l'aiguille des minutes. Bien évidemment, un autre rapport d'engrenages serait toutefois envisageable en fonction des besoins.

Une telle construction a pour avantage de simplifier l'architecture du mouvement horloger, et de minimiser les zones à risque pour l'étanchéité. En effet, une telle montre ne présente pas de couronne ou poussoirs avec des joints torique (communément appelés joints o'ring). Ainsi, seul un joint subsiste, à savoir un joint de glace ou joint de fond pour fermer le module horloger.

En effet tous les composants permettant habituellement le réglage de l'heure ne sont plus nécessaires, et il ne reste que le minimum, à savoir la chaine cinématique allant du barillet à l'échappement.

Grâce à ces différents aspects de l'invention, on dispose d'une montre modulaire personnalisable facilement par le porteur sans se soucier de la transmission entre le mouvement et les aiguilles, ni d'un problème d'étanchéité.

Bien entendu, la présente invention ne se limite pas à l'exemple illustré et est susceptible de diverses variantes et modifications qui apparaîtront à l'homme de l'art, sans sortir du cadre de l'invention tel que définie par les revendications.

## Revendications

1. Montre modulaire (1) comprenant au moins :
- une carrure (10) ;
- un fond (11) ;
- un module d'affichage (12) comprenant un cadran, des moyens d'affichage de l'heure, une glace et des premier moyens d'engrenage magnétiques pour l'entrainement des moyens d'affichage de l'heure ;
- un module horloger (13) comprenant un mouvement horloger avec des second moyens d'engrenage magnétique agencé pour coopérer avec les moyens d'engrenage magnétiques du module d'affichage (12) ;
- des premier et second brins de bracelet solidaires de la carrure (10) au niveau d'une paire de cornes (20, 30);
le module d'affichage (12) et le module horloger (13) sont montés l'un sur l'autre, ledit module d'affichage (12) étant monté fixe contre la carrure (10) ; la montre modulaire étant **caractérisée en ce que** le module horloger (13) est monté mobile en rotation entre le fond (11) et le module d'affichage (12) pour effectuer le réglage de l'heure.

2. Montre modulaire (1) selon la revendication 1, **caractérisée en ce que** les moyens d'engrenage magnétiques comprennent une première roue des minutes présentant au moins un aimant, ladite première roue des minutes étant agencée pour coopérer avec une seconde roue des minutes des second moyens d'engrenage magnétiques, ladite seconde roue des minutes présentant aussi au moins un aimant.

3. Montre modulaire (1) selon la revendication 1 ou 2, dans laquelle les modules d'affichage (12) et horloger (13) sont tous les deux étanches.

4. Montre modulaire (1) selon l'une des revendications 1 à 3, dans laquelle le module horloger comprend une denture annulaire de positionnement angulaire coopérant avec des moyens élastiques solidaires du module d'affichage (12) ou de la carrure (10) pour retenir le module horloger dans une position angulaire déterminée.

5. Montre modulaire (1) selon l'une des revendications 1 à 4, **caractérisée en ce que** les moyens d'affichage de l'heure comprennent une aiguille des heures (3) et une aiguille des minutes (4).

6. Montre modulaire (1) selon l'une des revendications 1 à 5, **caractérisée en ce qu'**elle comprend des moyens de blocage en rotation du module horloger (13), lesdits moyens de blocage étant formés par une portion des brins de bracelet entre chaque paire de cornes (20, 30) de la carrure et coopérant avec le module horloger.

7. Montre modulaire (1) selon la revendication 6, **caractérisée en ce que** les moyens de blocage en rotation comprennent une cannelure (40) formée sur le pourtour extérieur du module horloger (13).

8. Montre modulaire (1) selon la revendication 7, **caractérisée en ce que** la cannelure (40) formée sur le pourtour extérieur du module horloger (13) comprend Nx60 encoches, N étant strictement supérieur à zéro.

9. Montre modulaire (1) selon l'une des revendications 1 à 8, dans laquelle la face en regard du module d'affichage du module horloger est fermée par une plaque non ferromagnétique.

10. Montre modulaire (1) selon l'une des revendications 1 à 9, dans laquelle le module horloger (13) comprend un mouvement mécanique ou un mouvement quartz.

11. Montre modulaire (1) selon l'une des revendications 1 à 10, **caractérisée en ce que** le centre de rotation du module horloger (13), le centre de rotation de la première roue des minutes et le centre de rotation de la seconde roue des minutes sont coaxiaux.

## Patentansprüche

1. Modulare Uhr (1), die mindestens umfasst:
- ein Mittelteil (10);
- einen Boden (11);
- ein Anzeigemodul (12) mit einem Zifferblatt, Anzeigemittel für die Uhrzeit, einem Glas und ersten magnetischen Getriebemittel-Einrichtung zur Ansteuerung der Anzeigemittel für die Uhrzeit;
- ein Uhrenmodul (13) mit einem Uhrwerk und einer zweiten magnetischen Getriebemittel-Einrichtung, die so ausgelegt ist, dass sie mit den magnetischen Getriebemitteln des Anzeigemoduls (12) zusammenwirkt;
- ein erstes und ein zweites Bandteil des Armbands, die an einem Paar Hörnern (20, 30) mit dem Mittelteil (10) verbunden sind;
das Anzeigemodul (12) und das Uhrwerkmodul (13) sind aufeinander montiert, wobei das Anzeigemodul (12) fest am Mittelteil (10) befestigt ist; wobei die modulare Uhr **dadurch gekennzeichnet ist, dass** das Uhrenmodul (13) zwischen dem Boden (11) und dem Anzeigemodul (12) drehbar montiert ist, um die Zeiteinstellung vorzunehmen.

2. Modulare Uhr (1) gemäss Patentanspruch 1, wobei die magnetischen Getriebemittel ein erstes Minutenrad mit mindestens einem Magneten umfassen, wobei das erste Minutenrad so angeordnet ist, dass es mit einem zweiten Minutenrad der zweiten magnetischen Getriebemittel zusammenwirkt, wobei das zweite Minutenrad ebenfalls mindestens einen Magneten aufweist.

3. Modulare Uhr (1) gemäss Patentanspruch 1 oder 2, wobei sowohl das Anzeigemodul (12) als auch das Uhrwerkmodul (13) wasserdicht sind.

4. Modulare Uhr (1) gemäss einem der Patentansprüche 1 bis 3, wobei das Uhrwerkmodul eine ringförmige Verzahnung zur Winkelpositionierung umfasst, die mit elastischen Mitteln zusammenwirkt, die fest mit dem Anzeigemodul (12) oder dem Mittelteil (10) verbunden sind, um das Uhrwerkmodul in einer bestimmten Winkelposition zu halten.

5. Modulare Uhr (1) gemäss einem der Patentansprüche 1 bis 4, wobei die Mittel zur Anzeige der Uhrzeit einen Stundenzeiger (3) und einen Minutenzeiger (4) umfassen.

6. Modulare Armbanduhr (1) gemäss einem der Patentansprüche 1 bis 5, wobei sie Vorrichtungen zum Blockieren der Drehung des Uhrwerks (13) umfasst, wobei die genannten Blockiervorrichtungen durch einen Teil der Bandteile des Armbands zwischen jedem Paar von Hörnern (20, 30) des Mittelteils gebildet werden und mit dem Uhrwerk zusammenwirken.

7. Modulare Uhr (1) gemäss Patentanspruch 6, wobei die Vorrichtung zum Blockieren der Rotation eine Riffelung (40) umfasst, die am Aussenumfang des Uhrmoduls (13) ausgebildet ist.

8. Modulare Uhr (1) gemäss Patentanspruch 7, wobei die am Aussenumfang des Uhrenmoduls (13) ausgebildete Riffelung (40) Nx60 Kerben umfasst, wobei N strikt grösser als Null ist.

9. Modulare Uhr (1) gemäss einem der Patentansprüche 1 bis 8, wobei die dem Anzeigemodul des Uhrwerks zugewandte Seite durch eine nicht ferromagnetische Platte verschlossen ist.

10. Modulare Uhr (1) gemäss einem der Patentansprüche 1 bis 9, wobei das Uhrwerk (13) ein mechanisches Uhrwerk oder ein Quarzwerk umfasst.

11. Modulare Uhr (1) gemäss einem der Patentansprüche 1 bis 10, wobei der Drehpunkt des Uhrmoduls (13), der Drehpunkt des ersten Minutenrads und der Drehpunkt des zweiten Minutenrads koaxial sind.

## Claims

1. Modular watch (1) comprising at least:
- a middle (10);
- a back (11);
- a display module (12) comprising a dial, time display means, a crystal and first magnetic gear means for driving the time display means;
- a horological module (13) comprising a horological movement with second magnetic gear means arranged to cooperate with the magnetic gear means of the display module (12);
- first and second bracelet strands integral with the middle (10) at a pair of horns (20, 30);
the display module (12) and the horological module (13) are mounted one on top of the other, said display module (12) being mounted such that it is fixed against the middle (10), the modular watch being **characterised in that** the horological module (13) is mounted such that it can rotate between the back (11) and the display module (12) in order to set the time.

2. Modular watch (1) according to claim 1, **characterised in that** the magnetic gear means comprises a first minute wheel having at least one magnet, said first minute wheel being arranged to cooperate with a second minute wheel of the second magnetic gear means, said second minute wheel also having at least one magnet.

3. Modular watch (1) according to claim 1 or 2, wherein the display module (12) and horological module (13) are both water-resistant.

4. Modular watch (1) according to one of claims 1 to 3, wherein the horological module comprises an annular angular positioning toothing cooperating with resilient means integral with the display module (12) or the middle (10) to retain the horological module in a determined angular position.

5. Modular watch (1) according to one of claims 1 to 4, **characterised in that** the time display means comprise an hour hand (3) and a minute hand (4).

6. Modular watch (1) according to one of claims 1 to 5, **characterised in that** it comprises means for locking the rotation of the horological module (13), said locking means being formed by a portion of the bracelet strands between each pair of horns (20, 30) of the middle and cooperating with the horological module.

7. Modular watch (1) according to claim 6, **characterised in that** the rotation locking means comprise a groove (40) formed on the outer periphery of the horological module (13).

8. Modular watch (1) according to claim 7, **characterised in that** the groove (40) formed on the outer periphery of the horological module (13) comprises Nx60 notches, N being strictly greater than zero.

9. Modular watch (1) according to one of claims 1 to 8, wherein the face of the horological module facing the display module is closed by a non-ferromagnetic plate.

10. Modular watch (1) according to one of claims 1 to 9, wherein the horological module (13) comprises a mechanical movement or a quartz movement.

11. Modular watch (1) according to one of claims 1 to 10, **characterised in that** the centre of rotation of the horological module (13), the centre of rotation of the first minute wheel and the centre of rotation of the second minute wheel are coaxial.
